# EUROPÄISCHE PATENTSCHRIFT

(11) **EP 1 652 707 B1**
(45) Veröffentlichungstag und Bekanntmachung des Hinweises auf die Patenterteilung: **29.10.2008**
(21) Anmeldenummer: 05022843.6
(22) Anmeldetag: 20.10.2005
(51) Int. Cl.: B60J 5/10, E05F 15/12

(54) **Gerät zum synchronen Aus- uns Einfahren von zwei Drahtabschnitten sowie ein Kraftfahrzeug mit einem solchen Gerät**
Device for synchronised moving in and out of two cables and a vehicle equipped with such a device
Dispositif pour un mouvement synchronisé d'entrée et de sortie de deux câbles et un véhicule équipé avec un tel dispositif

(30) Priorität: 22.03.2005 DE 102005013742; 29.10.2004 DE 202004016893 U
(43) Veröffentlichungstag der Anmeldung: 03.05.2006
(73) Patentinhaber: Dura Automotive Systems GmbH, 40549 Düsseldorf (DE)
(72) Erfinder: Löwentat, Thomas, 44866 Bochum (DE); Böhler, Michael, 80995 München (DE); Nellen, Peter, 47228 Duisburg (DE); Schmitt, Torsten, 81829 Riem (DE)
(74) Vertreter: Paul, Dieter-Alfred

(56) Entgegenhaltungen:
- GB-A- 2 397 337
- US-A- 5 531 498

## Beschreibung

Die Erfindung betrifft ein Gerät zum synchronen Aus- und Einfahren von zwei Drahtabschnitten, wobei die Drahtabschnitte auf einer Speicherrolle derart aufgerollt sind, daß bei einer Drehbewegung der Speicherrolle in einer Drehrichtung beide Drahtabschnitte synchron abgerollt und bei einer Drehbewegung der Speicherrolle in einer anderen Drehrichtung synchron aufgerollt werden, wobei die Drahtabschnitte voneinander getrennt sind und mit ihren speicherrollenseitigen Enden an der Speicherrolle festgelegt sind. Die Erfindung bezieht sich des weiteren auf ein Kraftfahrzeug mit einer Karosserie, die eine Heckklappe aufweist, welche untenseitig in Scharnieren geführt ist, über die sie um eine horizontale Achse aus einer im wesentlichen vertikalen Schließstellung in eine horizontale Offenstellung verschwenkbar ist, wobei an beiden Seiten der Heckklappe Drahtabschnitte vorgesehen sind, deren freien Enden an der Karosserie des Kraftfahrzeuges befestigt sind und die zu einer an der Heckklappe angeordneten Speicherrolle verlaufen, auf der die Drahtabschnitte derart aufgerollt sind, das bei einer Drehbewegung der Speicherrolle in einer Drehrichtung beide Drahtabschnitte synchron abgerollt und bei einer Drehbewegung der Speicherrolle in der anderen Drehrichtung synchron aufgerollt werden, wobei die Drahtabschnitte voneinander getrennt sind und mit ihren speicherrollenseitigen Enden an der Speicherrolle festgelegt sind.

Im Stand der Technik sind Kraftfahrzeuge bekannt, die eine Heckklappe aufweisen, welche untenseitig in Scharnieren geführt sind, über die sie um eine horizontale Achse aus einer im wesentlichen vertikalen Schließstellung in eine horizontale Offenstellung verschwenkt werden können. In der Offenstellung liegt die dann obenseitige Fläche der Heckklappe bündig zu dem Boden des Heckraums des Fahrzeugs.

Um den Schwenkwinkel der Heckklappe zu begrenzen, sind an beiden Seiten der Heckklappe Drahtabschnitte vorgesehen, welche mit ihren freien Enden im oberen Bereich der Karosserie des Fahrzeugs befestigt sind. Dabei sind unter Drahtabschnitten auch solche Abschnitte zu verstehen, die beispielsweise Seile oder andere, biegsame und damit rollbare Stränge bilden. Die Drahtabschnitte laufen über Öffnungen in den oberen Ecken der Heckklappe zu einer im Inneren der Heckklappe mittig angeordneten Speicherrolle. Beim Öffnen der Heckklappe rollen die Drahtabschnitte von der Speicherrolle synchron und mit gleicher Geschwindigkeit ab, bis die Offenstellung der Heckklappe erreicht ist. Mit Erreichen dieser Stellung blockiert die Speicherrolle mit der Folge, daß die Heckklappe nicht mehr weiter nach unten schwenken kann.

Im Stand der Technik sind die beiden Drahtabschnitte Teil eines einzigen, durchgehenden Drahtzugs, der um die Speicherrolle derart wendelförmig gewickelt ist, daß die beiden Drahtabschnitte bei einer Drehbewegung der Speicherrolle in einer Drehrichtung synchron abgerollt, also im Fall der Öffnung der Heckklappe, und bei einer Drehbewegung der Speicherrolle in der anderen Drehrichtung synchron aufgerollt werden, also im Fall des Schließens der Heckklappe. Dabei sorgt eine Federrückstellung dafür, daß die beiden Drahtabschnitte in jeder Stellung der Heckklappe gespannt bleiben und das Öffnen der Heckklappe gegen die Wirkung der Federrückstellung erfolgt.

Die Tatsache, daß die Drahtabschnitte Teile eines durchgehenden Drahtzugs sind, macht die Montage des Drahtzugs kompliziert und arbeitsaufwendig. Zusätzlich ist es erforderlich, daß der Drahtzug auf der Speicherrolle genau justiert ist, damit die ausgefahrenen Drahtabschnitte stets gleich lang sind. Gleichwohl besteht immer die Gefahr, daß der Drahtzug auf der Speicherrolle verrutscht mit der Folge, daß die aus- und einfahrenden Drahtabschnitte ungleich lang werden. Hierdurch kann es zu Beschädigungen der Heckklappe kommen.

Aus der US 5,531,498 ist eine Betätigungseinrichtung für eine nach oben öffenbare Heckklappe bekannt. Die Betätigungseinrichtung weist an beiden Seiten vorgesehene Gasfedern auf, die so stark ausgelegt sind, daß die Heckklappe beim Öffnen allein durch die Gasfedern vollständig in eine nach oben geschwenkte Endstellung schwingt. Zu der Betätigungseinrichtung gehört auch eine Schließeinrichtung, mittels der die Heckklappe wieder nach unten in ihre Schließstellung verschwenkt werden kann. Die Schließeinrichtung weist zwei Drahtabschnitte auf, deren freie Enden an der Karosserie des Kraftfahrzeuges festgelegt sind und die zu einer an der Heckklappe angeordneten Speicherrolle verlaufen. Dort sind die Drahtabschnitte derart aufgerollt, daß bei einer Drehbewegung der Speicherrolle in einer Drehrichtung beide Drahtabschnitte synchron abgerollt und bei einer Drehbewegung der Speicherrolle in der anderen Drehrichtung synchron aufgerollt werden. Die Speicherrolle ist von einem Elektromotor angetrieben, der aktiviert wird, wenn die Heckklappe geschlossen werden soll. Die Speicherrolle wird dann so verdreht, daß die Drahtabschnitte auf diese aufgerollt werden.

Die Drahtabschnitte sind nicht Teil eines durchgehenden Drahtes, sondern sind voneinander getrennt und mit ihren speicherrollenseitigen Enden an der Speicherrolle mittels in entsprechende Ausnehmungen eingreifenden verdickten Enden festgelegt. Solche Speicherrollen sind auch aus der DE 197 41 691 A1 bekannt.

In der GB 2 397 337 A ist ein Kraftfahrzeug mit einer Schiebetür offenbart, die zwischen einer Offenstellung und einer Schließstellung verschieblich geführt ist. Für die Bewegung der Schiebetür ist eine Antriebseinrichtung vorgesehen, die einen elektrischen Antriebsmotor hat, auf dessen Antriebswelle eine Speicherrolle sitzt. Auf die Speicherrolle aufgewickelt ist ein Draht, der von der Speicherrolle abgehende Drahtabschnitte aufweist, dessen Enden an den Schiebetüren in entgegengesetzten Richtungen befestigt sind. Bei einer Ansteuerung des Antriebsmotors wird der eine Drahtabschnitt auf die Speicherrolle aufgewickelt, während der andere Drahtabschnitt abgewickelt wird. Auf diese Weise wird die Drehbewegung des Antriebsmotors in eine Verschiebebewegung der Schiebetür umgesetzt.

Der Antriebsmotor ist mit der Speicherrolle über eine Kupplung verbunden, die es erlaubt, die Schiebetür sowohl von Hand zu betätigen als auch mittels des Antriebsmotors. Bei Nichtansteuerung des Antriebsmotors wird die Kupplung gelöst, während sie bei Ansteuerung des Antriebsmotors in einen Kupplungszustand übergeht. In diesem Kupplungszustand bestimmt der Motor die Verschiebegeschwindigkeit unabhängig vom Einwirken äußerer Kräfte.

Der Erfindung liegt die Aufgabe zugrunde, ein Gerät der eingangs genannten Art derart weiterzubilden, daß es besser für den Einsatz an Heckklappen an Kraftfahrzeugen geeignet ist. Eine weitere Aufgabe besteht in der Anpassung eines solchen Gerätes an die Heckklappe von Kraftfahrzeugen.

Die erste Aufgabe wird erfindungsgemäß dadurch gelöst, daß die Speicherrolle eine Sperre aufweist, die in der Drehrichtung wirksam ist, bei der die Drahtabschnitte von der Speicherrolle abrollen, und die über eine Betätigungseinrichtung lösbar ist. Aufgrund dieser Ausbildung besteht die Möglichkeit, das Abrollen der Drahtabschnitte und damit beispielsweise die Öffnung einer Heckklappe zu verhindern oder in einer Zwischenstellung zu blockieren und damit das Öffnen auf das jeweils notwendige Maß zu beschränken. Erst wenn die Sperre über die Betätigungseinrichtung gelöst wird, ist ein - gegebenenfalls weiteres - Abrollen der Drahtabschnitte möglich.

Grundsätzlich besteht die Möglichkeit, die Sperre so auszubilden, daß sowohl das Abrollen als auch das Aufrollen der Drahtabschnitte auf die Speicherrolle gesperrt ist, wenn die Sperre nicht über die Betätigungseinrichtung gelöst ist. Gerade beim Einbau des Gerätes in die Heckklappe von Kraftfahrzeugen reicht es jedoch aus, wenn die Sperre ausschließlich in derjenigen Drehrichtung sperrend wirksam ist, bei der die Drahtabschnitte von der Speicherrolle abgerollt werden, das heißt in Aufrollrichtung bleibt die Speicherrolle im wesentlichen frei drehbar, so daß bei einem Einsatz bei einer Heckklappe ein Schließen der Heckklappe ohne Lösen der Sperre möglich ist. Die Sperre kann als Klinkensperre ausgebildet sein. In diesem Fall ist es zweckmäßig, wenn die Klinkensperre einen an der Speicherrolle angebrachten Zahnkranz und eine gerätefest gelagerte Sperrklinke aufweist.

In weiterer Ausbildung der Erfindung ist vorgesehen, daß die Enden der Drahtabschnitte Verdickungen aufweisen, die in passende Ausnehmungen in der Speicherrolle formschlüssig eingesetzt sind. Auf diese Weise können die Drahtabschnitte einfach in die Ausnehmungen eingeklippt werden. Zusätzliche Maßnahmen zur Festlegung der Enden sind dann nicht erforderlich.

In weiterer Ausgestaltung der Erfindung ist vorgesehen, daß die Speicherrolle in Aufrolldrehrichtung federbelastet ist, so daß ein Abrollen der Drahtabschnitte von der Speicherrolle gegen den Widerstand der Feder geschieht. Die Feder wirkt dann einer zu schnellen Verschwenkung beispielsweise einer Heckklappe entgegen. Eine kompakte Konstruktion ergibt sich, wenn die Feder als in der Speicherrolle angeordnete Spiralfeder ausgebildet ist.

Ferner ist nach der Erfindung vorgesehen, daß die Drahtabschnitte in Führungsrillen auf der Speicherrolle einfassen, wobei es von Vorteil ist, wenn die Führungsrillen nach Art eines doppelgängigen Gewindes ausgebildet sind und dabei halbkreisförmige Nuten bilden, welche an den Durchmesser der Drahtabschnitte angepaßt sind. Auf diese Weise ergibt sich eine exakte Führung der Drahtabschnitte auf der Speicherrolle, so daß es nicht zu gegenseitigen Behinderungen kommen kann.

Die Drahtabschnitte können als Rund- oder Flachdrähte ausgebildet sein, letztere auch mit rechteckigem oder ovalem Querschnitt. Als Drahtabschnitte im Sinne der Erfindung sind auch solche Ausführungsformen zu verstehen, die Bänder, Gurte oder Seile bilden. Die Drahtabschnitte können aus Metall, Gummi und/oder Kunststoff bestehen.

Nach einem weiteren Merkmal der Erfindung ist vorgesehen, daß die Speicherrolle an einer Heckklappe eines Kraftfahrzeuges angeordnet ist, die um eine horizontale Achse aus einer Schließ- in einer Offenstellung und umgekehrt verschwenkbar ist, wobei die Drahtabschnitte von der Speicherrolle zu beiden Seiten der Heckklappe und von dort zur Karosserie verlaufen, wo deren Enden derart festgelegt sind, daß die Drahtabschnitte beim Öffnen der Heckklappe von der Speicherrolle abgerollt werden. Die so eingesetzte erfindungsgemäße Speicherrolle ermöglicht es, die Heckklappe in verschiedenen Stellungen festzulegen und dabei ein weiteres Öffnen der Heckklappe zu blockieren. Das Öffnen der Heckklappe kann somit auf das jeweils notwendige Maß beschränkt werden, was insbesondere dann von Vorteil ist, wenn die Platzverhältnisse ein weiteres Öffnen der Heckklappe nicht ermöglichen, beispielsweise in einer Garage oder bei beengten Parkverhältnissen.

Der zweite Teil der Aufgabe wird erfindungsgemäß dadurch gelöst, daß bei einem Kraftfahrzeug, das in an sich bekannter weise mit einer nach unten verschwenkbaren Heckklappe und einer daran angeordneten Speicherrolle versehen ist und die Speicherrolle eine Sperre aufweist, die in derjenigen Drehrichtung wirksam ist, bei der die Drahtabschnitte von Speicherrolle abgerollt werden, und die über eine Betätigungseinrichtung lösbar ist.

Ansonsten kann die Speicherrolle in der gleichen Weise ausgebildet sein wie bei dem vorbeschriebene Gerät zum synchronen Aus- und Einfahren von zwei Drahtabschnitten.

In der Zeichnung ist die Erfindung anhand eines Ausführungsbeispiels näher veranschaulicht. Es zeigen:
- Figur 1: eine Seitenansicht des erfindungsgemäßen Geräts von der einen Seite bei abgenommenem ersten Deckel;
- Figur 2: das Gerät gemäß Figur 1 von der anderen Seite bei abgenommenem zweiten Deckel;
- Figur 3: einen Querschnitt durch die Sperrklinke des Geräts gemäß den Figuren 1 und 2 und
- Figur 4: einen Querschnitt durch das Gerät gemäß den Figuren 1 und 2 senkrecht zur Drehebene der Speicherrolle.

Das in den Figuren dargestellte Gerät 1 zum synchronen Aus- und Einfahren weist eine insgesamt mit 2 bezeichnete Speichereinrichtung auf, von der gegenläufig zwei Drahtabschnitte 3, 4 ausgehen, die außerhalb der Speichereinrichtung 2 in Führungsschläuchen 5, 6 geführt sind. An den der Speichereinrichtung 2 benachbarten Enden sind die Führungsschläuche 5, 6 in Halterungen 7, 8 festgelegt. Die hier nicht dargestellten Enden der Führungsschläuche 5, 6 sind bei einer Montage des Geräts 1 innerhalb der Heckklappe eines Fahrzeugs bis zu deren oberen Ecken geführt. Dort treten die Drahtabschnitte 3, 4 aus der Heckklappe aus und sind mit ihren freien Enden an der Karosserie des zugehörigen Fahrzeugs befestigt, zweckmäßigerweise in den oberen Ecken der Heckklappenöffnung.

Die Speichereinrichtung 2 hat ein Speichergehäuse 9, das von zwei Gehäuseteilen 10, 11 gebildet wird. Das eine Gehäuseteil 10 ist als ebene Platte ausgebildet, während das andere Gehäuseteil 11 Topfform mit seitlichen Laschen 12, 13 hat, über die der topfförmige Gehäuseteil 11 an dem plattenförmigen Gehäuseteil 10 befestigt ist. Die Befestigung der Speichereinrichtung 2 beispielsweise innerhalb einer Heckklappe geschieht über die Ecken des Gehäuseteils 10. Hierzu sind Schraubenlöcher - beispielhaft mit 14 bezeichnet - vorgesehen.

Innerhalb des Speichergehäuses 9 verläuft eine Drehachse 15 (Figur 4), die einerends in einem Führungsring 16 und anderenends in dem Gehäuseteil 10 gehalten ist. Auf der Drehachse 15 befindet sich eine Lagerbuchse 17, die sich einerends gegenüber einem Bund 18 auf der Drehachse 15 und anderenends an einem Seegerring 19 abstützt. Auf der Lagerbuchse 17 sitzt eine Speicherrolle 20, in deren Mantel Führungsnuten - beispielhaft mit 21 bezeichnet - eingelassen sind. Die Führungsnuten 21 haben den Verlauf eines doppelgängigen Gewindes, d. h. zwei Führungsnuten verlaufen wendelförmig nebeneinander auf dem Mantel der Speicherrolle 20. In den Führungsnuten 21 sitzen die beiden Drahtabschnitte 3, 4.

Zur Festlegung der Enden der Drahtabschnitte 3, 4 an der Speicherrolle weisen die Drahtabschnitte 3, 4 nippelartige Verdickungen 22, 23 auf (vgl. Figur 2), die formschlüssig in zu den Verdickungen 22, 23 passenden Ausnehmungen 24, 25 am äußeren Rand der Speicherrolle 20 diametral gegenüberliegend einfassen. Von den Ausnehmungen 24, 25 gehen zum Mantel der Speicherrolle 20 hin offene Schlitze 26, 27, über die die Enden der beiden Drahtabschnitte 3, 4 in die Ausnehmungen 24, 25 eingesetzt werden können. Die Enden sind in diesen Ausnehmungen 24, 25 verliersicher gehalten.

Die Speicherrolle 20 weist auf der einen Seite eine ringförmige Ausnehmung 28 auf. In dieser Ausnehmung 28 sitzt eine Spiralfeder 29, deren innenseitiges Ende 30 an der Speicherrolle 20 festgelegt ist und deren außenseitiges Ende mit einem Bolzen 31 verbunden ist, der an dem Gehäuseteil 10 befestigt ist. Aufgrund der Spiralfeder 29 ist die Speicherrolle 20 in Aufrollrichtung (in Figur 1 entgegen dem Uhrzeigersinn) federbelastet.

Auf der der Ausnehmung 28 gegenüberliegenden Seite weist die Speicherrolle 20 ebenfalls eine ringförmige Ausnehmung 32 auf. Außenseitig weist die Ausnehmung 32 eine Ratschenverzahnung 33 nach Sägezahnart auf (vgl. insbesondere Figur 2). Zu der Ratschenverzahnung 33 gehört eine Sperrklinke 34, die - wie Figur 2 zeigt - in Sperrstellung in die Ratschenverzahnung 33 einfaßt und in dieser Stellung eine Drehbewegung der Speicherrolle 20 in Abrollrichtung sperrt. In Aufrollrichtung bleibt die Speicherrolle 22 drehbar.

Die Sperrklinke 34 ist in einer Lagerbuchse 35 gelagert, welche in dem Gehäuseteil 11 sitzt (vgl. Figur 3). Die Sperrklinke 34 ist drehfest mit einem Betätigungshebel 36 verbunden, an dessen freiem Ende zur einen Seite hin der Draht 37 eines Betätigungszugs 38 und zur anderen Seite hin eine auf Zug beanspruchte Schraubenfeder 39 angelenkt sind (vgl. Figur 2). Über den Betätigungszug 38 kann der Betätigungshebel 36 und damit die Sperrklinke 34 im Uhrzeigersinn (Figur 2) gegen die Wirkung der Schraubenfeder 39 aus dem Eingriff mit der Ratschenverzahnung 33 herausgeschwenkt werden, so daß die Speicherrolle 20 dann in beiden Richtungen verdrehbar ist. Die Betätigung des Betätigungszugs 38 geschieht von dessen hier nicht dargestelltem Ende mit Hilfe eines Handgriffs o. dgl. Wird auf den Draht 37 keine Zugkraft ausgeübt, werden der Betätigungshebel 36 und damit die Sperrklinke 34 durch die Schraubenfeder 39 wieder in Eingriff mit der Ratschenverzahnung 33 verschwenkt.

Aufgrund der vorbeschriebenen Ausbildung des Geräts 1 werden die Drahtabschnitte 3, 4 von dem Mantel der Speicherrolle 20 abgerollt, wenn der Betätigungszug 38 derart betätigt wird, daß die Sperrklinke 34 aus dem Eingriff in die Ratschenverzahnung 33 herausbewegt wird und auf die Drahtabschnitte 3, 4 Zug ausgeübt wird. Dies geschieht bei der Montage des Geräts 1 in einer Heckklappe beim Herunterschwenken der Heckklappe in die Horizontale. Das Abrollen erfolgt dabei gegen die Wirkung der Spiralfeder 29. In der Endstellung sorgt ein Anschlag 40 an der Speicherrolle 20 dafür, daß ein Weiterdrehen der Speicherrolle 20 verhindert wird. Die Heckklappe kann in jeder Zwischenstellung dadurch angehalten werden, daß der Betätigungszug 38 entlastet wird, weil dann die Sperrklinke 34 wieder in Eingriff mit der Ratschenverzahnung 33 kommt.

Beim Hochschwenken der Heckklappe sorgt die Spiralfeder 29 dafür, daß die Drahtabschnitte 3, 4 wieder auf die Speicherrolle 20 synchron aufgerollt werden, bis die Heckklappe ihre Schließstellung erreicht hat. Da die Führungsnuten 21 auf dem gleichen Durchmesser sitzen, geschieht das Auf- und Abrollen der Drahtabschnitte 3, 4 nicht nur gleichzeitig, sondern auch mit gleicher Geschwindigkeit.

## Patentansprüche

1. Gerät (1) zum synchronen Aus- und Einfahren von zwei Drahtabschnitten (3, 4), die auf einer Speicherrolle (20) derart aufgerollt sind, daß bei einer Drehbewegung der Speicherrolle (20) in einer Drehrichtung beide Drahtabschnitte (3, 4) synchron abgerollt und bei einer Drehbewegung der Speicherrolle (20) in der anderen Drehrichtung synchron aufgerollt werden, wobei die Drahtabschnitte (3, 4) voneinander getrennt sind und mit ihren speicherrollenseitigen Enden an der Speicherrolle (20) festgelegt sind, **dadurch gekennzeichnet, daß** die Speicherrolle (20) eine Sperre (33, 34) aufweist, die in derjenigen Drehrichtung wirksam ist, bei der die Drahtabschnitte (3, 4) von der Speicherrolle (20) abgerollt werden, und die über eine Betätigungseinrichtung (36, 37, 38) lösbar ist.

2. Gerät nach Anspruch 1, **dadurch gekennzeichnet, daß** die Sperre (33, 34) ausschließlich in derjenigen Drehrichtung sperrend wirksam ist, bei der die Drahtabschnitte (3, 4) von der Speicherrolle (20) abgerollt werden.

3. Gerät nach Anspruch 1 oder 2, **dadurch gekennzeichnet, daß** die Sperre als Klinkensperre (33, 34) ausgebildet ist.

4. Gerät nach Anspruch 3, **dadurch gekennzeichnet, daß** die Klinkensperre einen an der Speicherrolle (20) angebrachten Zahnkranz (33) und eine gerätefest gelagerte Sperrklinke (34) aufweist.

5. Gerät nach einem der Ansprüche 1 bis 4, **dadurch gekennzeichnet, daß** die Enden der Drahtabschnitte (3, 4) Verdickungen (22, 23) aufweisen, die in passende Ausnehmungen (24, 25) in der Speicherrolle (20) formschlüssig eingesetzt sind.

6. Gerät nach einem der Ansprüche 1 bis 5, **dadurch gekennzeichnet, daß** die Speicherrolle (20) in Aufrolldrehrichtung federbelastet ist.

7. Gerät nach Anspruch 6, **dadurch gekennzeichnet, daß** die Feder als in der Speicherrolle (20) angeordnete Spiralfeder (29) ausgebildet ist.

8. Gerät nach einem der Ansprüche 1 bis 7, **dadurch gekennzeichnet, daß** die Drahtabschnitte (3, 4) in Führungsnuten (21) auf der Speicherrolle (20) einfassen.

9. Gerät nach einem der Ansprüche 1 bis 8, **dadurch gekennzeichnet, daß** die Drahtabschnitte (3, 4) als Rund- oder Flachdrähte, als Bänder, Gurte oder Seile aus Metall, Gummi und/oder Kunststoff ausgebildet sind.

10. Gerät nach einem der Ansprüche 1 bis 9, **dadurch gekennzeichnet, daß** die Speicherrolle (20) an einer Heckklappe eines Kraftfahrzeuges angeordnet ist, die um eine horizontale Achse aus einer Schließ- in eine Offenstellung und umgekehrt verschwenkbar ist, wobei die Drahtabschnitte (3, 4) von der Speicherrolle (20) zu beiden Seiten der Heckklappe und von dort zur Karosserie verlaufen, wo deren Enden derart festgelegt sind, daß die Drahtabschnitte (3, 4) beim Öffnen der Heckklappe von der Speicherrolle (20) abgerollt werden.

11. Kraftfahrzeug mit einer Karosserie, die eine Heckklappe aufweist, welche an Scharnieren geführt ist, über die sie um eine horizontale Achse aus einer im wesentlichen vertikalen Schließstellung in eine horizontale Offenstellung verschwenkbar ist, wobei an beiden Seiten der Heckklappe Drahtabschnitte (3, 4) vorgesehen sind, deren freie Enden an der Karosserie des Kraftfahrzeuges befestigt sind und die zu einer an der Heckklappe angeordneten Speicherrolle (20) verlaufen und dort derart aufgerollt sind, daß bei einer Schwenkbewegung der Heckklappe in Richtung Offenstellung beide Drahtabschnitte (3, 4) von der Speicherrolle (20) synchron abgerollt und bei einer Schwenkbewegung der Heckklappe in Schließrichtung beide Drahtabschnitte (3, 4) auf die Speicherrolle (20) synchron aufgerollt werden, wobei die Drahtabschnitte (3, 4) voneinander getrennt sind und mit ihren speicherrollenseitigen Enden an der Speicherrolle (20) festgelegt sind, **dadurch gekennzeichnet, daß** die Speicherrolle (20) eine Sperre (33, 34) aufweist, die in derjenigen Drehrichtung wirksam ist, bei der die Drahtabschnitte (3, 4) von der Speicherrolle (20) abgerollt werden, und die über eine Betätigungseinrichtung (36, 37, 38) lösbar ist.

12. Kraftfahrzeug nach Anspruch 11, **dadurch gekennzeichnet, daß** die Enden der Drahtabschnitte (3, 4) Verdickungen (22, 23) aufweisen, die in passende Ausnehmungen (24, 25) in der Speicherrolle (20) formschlüssig eingesetzt sind.

13. Kraftfahrzeug nach Anspruch 11 oder 12, **dadurch gekennzeichnet, daß** die Speicherrolle (20) in Aufrolldrehrichtung federbelastet ist.

14. Kraftfahrzeug nach Anspruch 13, **dadurch gekennzeichnet, daß** die Feder als in der Speicherrolle (20) angeordnete Spiralfeder (29) ausgebildet ist.

15. Kraftfahrzeug nach einem der Ansprüche 11 bis 14, **dadurch gekennzeichnet, daß** die Sperre (33, 34) ausschließlich in derjenigen Drehrichtung sperrend wirksam ist, bei der die Drahtabschnitte (3, 4) von der Speicherrolle (20) abgerollt werden.

16. Kraftfahrzeug nach einem der Ansprüche 11 bis 15, **dadurch gekennzeichnet, daß** die Sperre als Klinkensperre (33, 34) ausgebildet ist.

17. Kraftfahrzeug nach Anspruch 16, **dadurch gekennzeichnet, daß** die Klinkensperre einen an der Speicherrolle (20) angebrachten Zahnkranz (33) und eine gerätefest gelagerte Sperrklinke (34) aufweist.

18. Kraftfahrzeug nach einem der Ansprüche 11 bis 17, **dadurch gekennzeichnet, daß** die Drahtabschnitte (3, 4) in Führungsnuten (21) auf der Speicherrolle (20) einfassen.

19. Kraftfahrzeug nach einem der Ansprüche 11 bis 18, **dadurch gekennzeichnet, daß** die Drahtabschnitte (3, 4) als Rund- oder Flachdrähte, als Bänder, Gurte oder Seile aus Metall, Gummi und/oder Kunststoff ausgebildet sind.

## Claims

1. A unit (1) for synchronous extension and retraction of two wire segments (3, 4) that are wound onto a storage spool (20) in such a way that upon a rotary motion of the storage spool (20) in one rotation direction, both wire segments (3, 4) are synchronously unwound, and upon a rotary motion of the storage spool (20) in the other rotation d i-rection they are synchronously rewound, the wire segments (3, 4) being separated from one another and being fastened at their storage-spool ends to the storage spool (20),
**characterized in that** the storage spool (20) comprises a catch (33, 34) that is effective **in that** rotation direction in which the wire segments (3, 4) are unwound from the storage spool (20), and is releasable via an actuation device (36, 37, 38).

2. The unit according to Claim 1, **characterized in that** the catch (33, 34) is effective in blocking fashion exclusively **in that** rotation direction in which the wire segments (3, 4) are unwound from the storage spool (20).

3. The unit according to Claim 1 or 2, **characterized in that** the catch is embodied as a pawl catch (33, 34).

4. The unit according to Claim 3, **characterized in that** the pawl catch comprises a toothed ring (33) mounted on the storage spool (20) and a detent pawl (34) mounted integrally with the unit.

5. The unit according to one of Claims 1 to 4, **characterized in that** the ends of the wire segments (3, 4) comprise enlargements (22, 23) that are inserted in positively engaging fashion into matching recesses (24, 25) in the storage spool (20).

6. The unit according to one of Claims 1 to 5, **characterized in that** the storage spool (20) is spring-loaded in the rewinding rotation direction.

7. The unit according to Claim 6, **characterized in that** the spring is embodied as a spiral spring (29) arranged in the storage spool (20).

8. The unit according to one of Claims 1 to 7, **characterized in that** the wire segments (3, 4) fit into guide grooves (21) on the storage spool (20).

9. The unit according to one of Claims 1 to 8, **characterized in that** the wire segments (3, 4) are embodied as round or flat wires, as tapes, belts, or cables made of metal, rubber, and/or plastic.

10. The unit according to one of Claims 1 to 9, **characterized in that** the storage spool (20) is arranged on a rear access panel of a motor vehicle, which panel is pivotable about a horizontal axis from a closed position into an open position and vice versa, the wire segments (3, 4) extending from the storage spool (20) to both sides of the rear access panel and from there to the body, where their ends are fastened in such a way that the wire segments (3, 4) are unwound from the storage spool (20) upon opening of the rear access panel.

11. A motor vehicle having a body that comprises a rear access panel which is guided on hinges by way of which it is pivotable about a horizontal axis from a substantially vertical closed position into a horizontal open position, there being provided, on both sides of the rear access panel, wire segments (3, 4) whose free ends are attached to the body of the motor vehicle and extend to a storage spool (20) arranged on the rear access panel and are there wound on in such a way that upon a pivoting motion of the rear access panel in the direction toward the open position, both wire segments (3, 4) are synchronously unwound from the storage spool (20), and upon a pivoting motion of the rear access panel in the closing direction, both wire segments (3, 4) are synchronously rewound onto the storage spool (20), wherein the wire segments (3, 4) are separated from one another and are fastened to the storage spool (20) with their storage-spool ends, **characterized in that** the storage spool (20) comprises a catch (33, 34) that is effective **in that** rotation direction in which the wire segments (3, 4) are unwound from the storage spool (20), and is releasable via an actuation device (36, 37, 38).

12. The motor vehicle according to Claim 11, **characterized in that** the ends of the wire segments (3, 4) comprise enlargements (22, 23) that are inserted in positively engaging fashion into matching recesses (24, 25) in the storage spool (20).

13. The motor vehicle according to Claim 11 or 12, **characterized in that** the storage spool (20) is spring-loaded in the rewinding rotation direction.

14. The motor vehicle according to Claim 13, **characterized in that** the spring is embodied as a spiral spring (29) arranged in the storage spool (20).

15. The motor vehicle according to one of Claims 11 to 14, **characterized in that** the catch (33, 34) is effective in blocking fashion exclusively **in that** rotation direction in which the wire segments (3, 4) are unwound from the storage spool (20).

16. The motor vehicle according to one of Claims 11 to 14, **characterized in that** the catch is embodied as a pawl catch (33, 34).

17. The motor vehicle according to Claim 16, **characterized in that** the pawl catch comprises a toothed ring (33) mounted on the storage spool (20) and a detent pawl (34) mounted integrally with the unit.

18. The motor vehicle according to one of Claims 11 to 17, **characterized in that** the wire segments (3, 4) fit into guide channels (21) on the storage spool (20).

19. The motor vehicle according to one of Claims 11 to 18, **characterized in that** the wire segments (3, 4) are embodied as round or flat wires, as tapes, belts, or cables made of metal, rubber, and/or plastic.

## Revendications

1. Dispositif (1) pour un mouvement synchronisé de déploiement et de rétraction de deux segments de câble (3, 4) qui sont enroulés sur un rouleau accumulateur ou de réserve (20) de telle sorte que les deux segments de câble (3, 4) sont déroulés de manière synchrone lors d'un mouvement de rotation du rouleau accumulateur (20) dans un sens de rotation et sont enroulés de manière synchrone lors d'un mouvement de rotation du rouleau accumulateur (20) dans l'autre sens de rotation, sachant que les segments de câble (3, 4) sont séparés l'une de l'autre et sont fixés sur le rouleau accumulateur (20) par leurs extrémités côté rouleau accumulateur, **caractérisé en ce que** le rouleau accumulateur (20) présente un mécanisme d'arrêt (33, 34), qui est actif dans le sens de rotation dans lequel les segments de câble (3, 4) sont déroulés du rouleau accumulateur (20) et qui peut être libéré ou détaché au moyen d'un système d'actionnement (36, 37, 38).

2. Dispositif selon la revendication 1, **caractérisé en ce que** le mécanisme d'arrêt (33, 34) est actif avec effet d'arrêt exclusivement dans le sens de rotation dans lequel les segments de câble (3, 4) sont déroulés du rouleau accumulateur (20).

3. Dispositif selon la revendication 1 ou 2, **caractérisé en ce que** le mécanisme d'arrêt est réalisé sous forme de mécanisme d'arrêt à cliquet (33, 34).

4. Dispositif selon la revendication 3, **caractérisé en ce que** le mécanisme d'arrêt à cliquet présente une couronne dentée (33) installée sur le rouleau accumulateur (20) et un cliquet d'arrêt (34) monté solidairement du dispositif.

5. Dispositif selon l'une des revendications 1 à 4, **caractérisé en ce que** les extrémités des segments de câble (3, 4) présentent des épaississements (22, 23) qui sont installés en engagement positif ou de forme dans des évidements adaptés (24, 25) dans le rouleau accumulateur (20).

6. Dispositif selon l'une des revendications 1 à 5, **caractérisé en ce que** le rouleau accumulateur (20) est sollicité par ressort dans le sens de rotation d'enroulement.

7. Dispositif selon la revendication 6, **caractérisé en ce que** le ressort est réalisé sous forme de ressort en spirale (29) disposé dans le rouleau accumulateur (20).

8. Dispositif selon l'une des revendications 1 à 7, **caractérisé en ce que** les segments de câble (3, 4) s'insèrent dans des rainures de guidage (21) sur le rouleau accumulateur (20).

9. Dispositif selon l'une des revendications 1 à 8, **caractérisé en ce que** les segments de câble (3, 4) sont réalisés sous la forme de fils métalliques ronds ou plats ou sous la forme de bandes, de sangles ou de câbles en métal, en caoutchouc et/ou en matière plastique.

10. Dispositif selon l'une des revendications 1 à 9, **caractérisé en ce que** le rouleau accumulateur (20) est disposé sur un hayon d'un véhicule automobile qui peut être pivoté autour d'un axe horizontal d'une position fermée dans une position ouverte et réciproquement, sachant que les segments de câble (3, 4) s'étendent depuis le rouleau accumulateur (20) vers les deux côtés du hayon et de là vers la carrosserie, où leurs extrémités libres sont fixées de telle sorte que les segments de câble (3, 4) sont déroulés du rouleau accumulateur (20) lors de l'ouverture du hayon.

11. Véhicule automobile avec une carrosserie qui présente un hayon qui est guidé sur des charnières au moyen desquelles il peut être pivoté autour d'un axe horizontal d'une position fermée essentiellement verticale dans une position ouverte horizontale, sachant que des segments de câble (3, 4) sont prévus sur les deux côtés du hayon, dont les extrémités libres sont fixées sur la carrosserie du véhicule automobile et qui s'étendent vers un rouleau accumulateur (20) disposé sur le hayon et y sont enroulés de telle sorte que les segments de câble (3, 4) sont déroulés de manière synchrone du rouleau accumulateur (20) lors d'un mouvement de pivotement du hayon en direction de la position ouverte et sont enroulés de manière synchrone sur le rouleau accumulateur (20) lors d'un mouvement de pivotement du hayon dans la direction de fermeture, sachant que les segments de câble (3, 4) sont séparés l'une de l'autre et sont fixés sur le rouleau accumulateur (20) par leurs extrémités côté rouleau accumulateur, **caractérisé en ce que** le rouleau accumulateur (20) présente un mécanisme d'arrêt (33, 34), qui est actif dans le sens de rotation dans lequel les segments de câble (3, 4) sont déroulés du rouleau accumulateur (20) et qui peut être libéré ou détaché au moyen d'un système d'actionnement (36, 37, 38).

12. Véhicule automobile selon la revendication 11, **caractérisé en ce que** les extrémités des segments de câble (3, 4) présentent des épaississements (22, 23) qui sont installés en engagement positif ou de forme dans des évidements adaptés (24, 25) dans le rouleau accumulateur (20).

13. Véhicule automobile selon la revendication 11 ou 12, **caractérisé en ce que** le rouleau accumulateur (20) est sollicité par ressort dans le sens de rotation d'enroulement.

14. Véhicule automobile selon la revendication 13, **caractérisé en ce que** le ressort est réalisé sous forme de ressort en spirale (29) disposé dans le rouleau accumulateur (20).

15. Véhicule automobile selon l'une des revendications 11 à 14, **caractérisé en ce que** le mécanisme d'arrêt (33, 34) est actif avec effet d'arrêt exclusivement dans le sens de rotation dans lequel les segments de câble (3, 4) sont déroulés du rouleau accumulateur (20).

16. Véhicule automobile selon l'une des revendications 11 à 15, **caractérisé en ce que** le mécanisme d'arrêt est réalisé sous forme de mécanisme d'arrêt à cliquet (33, 34).

17. Véhicule automobile selon la revendication 16, **caractérisé en ce que** le mécanisme d'arrêt à cliquet présente une couronne dentée (33) installée sur le rouleau accumulateur (20) et un cliquet d'arrêt (34) monté solidairement du dispositif.

18. Véhicule automobile selon l'une des revendications 11 à 17, **caractérisé en ce que** les segments de câble (3, 4) s'insèrent dans des rainures de guidage (21) sur le rouleau accumulateur (20).

19. Véhicule automobile selon l'une des revendications 11 à 18, **caractérisé en ce que** les segments de câble (3, 4) sont réalisés sous la forme de fils métalliques ronds ou plats ou sous la forme de bandes, de sangles ou de câbles en métal, en caoutchouc et/ou en matière plastique.
